# FASCICULE DE BREVET EUROPEEN

(11) **EP 3 406 901 B1**
(45) Date de publication et mention de la délivrance du brevet: **01.01.2020**
(21) Numéro de dépôt: 18173896.4
(22) Date de dépôt: 23.05.2018
(51) Int. Cl.: F04B 1/04, F04B 1/047, F03C 1/34, F03C 1/047

(54) **APPAREIL HYDRAULIQUE COMPRENANT UN DISTRIBUTEUR AMÉLIORÉ**
HYDRAULISCHES GERÄT, DAS EINEN VERBESSERTEN VERTEILER UMFASST
HYDRAULIC DEVICE COMPRISING AN IMPROVED DISTRIBUTOR

(30) Priorité: 24.05.2017 FR 1754608
(43) Date de publication de la demande: 28.11.2018
(73) Titulaire: Poclain Hydraulics Industrie, 60410 Verberie (FR)
(72) Inventeur: BONNOMET, Bertrand, 60410 VERBERIE (FR); MAURER, Maxime, 60410 VERBERIE (FR); VIDAL, Stéphane, 60410 VERBERIE (FR); GOUZOU, Christophe, 60410 VERBERIE (FR)
(74) Mandataire: Cabinet Beau de Loménie

(56) Documents cités:
- EP-A1- 0 921 309
- WO-A1-2016/198793
- FR-A1- 2 655 090
- FR-A1- 3 030 381
- US-B1- 6 494 126

## Description

### DOMAINE DE L'INVENTION

Le présent exposé concerne les appareils hydrauliques, et plus précisément les distributeurs pour appareils hydrauliques.

### ETAT DE LA TECHNIQUE ANTERIEURE

On connait plusieurs applications pour des appareils hydrauliques disposées sur des fusées d'essieu de véhicule, notamment pour l'entrainement de roues du véhicule.

En fonctionnement, une des deux parties du distributeur est en appui sur le bloc cylindre du moteur, tandis que l'autre partie est portée par la structure du moteur. Le positionnement relatif des deux pièces est limité par l'appui du distributeur sur le bloc cylindre du moteur.

Lors du montage de l'appareil hydraulique, une problématique récurrente intervient pour l'assemblage du distributeur. En effet, l'opérateur doit alors manipuler le distributeur comprenant un noyau et une couronne de distribution afin de le positionner par rapport aux autres composants de l'appareil hydraulique, par exemple au bout d'un arbre de fusée de roue. Toutefois, il y a alors un risque de coulissement du noyau dans la couronne de distribution qui va alors au-delà de sa position de fonctionnement nominale lorsque le noyau et la couronne de distribution sont en appui contre d'autres composants de l'appareil hydraulique, ce qui peut entrainer une chute de segments d'étanchéité, dans la mesure où le distributeur n'est alors pas maintenu en appui contre d'autres éléments de l'appareil hydraulique.

En effet, les différents étagements de formes et de conduits aménagés dans le noyau et dans la couronne de distribution autorisent un débattement relatif du distributeur interne par rapport à la couronne de distribution pouvant conduire à la chute d'éléments d'étanchéité lorsque le distributeur n'a pas encore été assemblé à d'autres composants formant un appareil hydraulique. Les documents WO 2016/198793, US 6494126 et FR 3030381 présentent plusieurs exemples d'appareils hydrauliques comprenant des distributeurs présentant une telle problématique.

Le présent exposé vise ainsi à répondre au moins partiellement à cette problématique.

### PRESENTATION DE L'INVENTION

A cet effet, le présent exposé concerne un distributeur pour appareil hydraulique, comprenant un noyau et une couronne de distribution montée tournant autour du noyau selon un axe définissant une extrémité proximale et une extrémité distale, la couronne de distribution et le noyau étant monté coulissants l'un par rapport à l'autre selon l'axe,
le noyau présentant une pluralité de gorges internes débouchant dans une périphérie externe du noyau,
la couronne de distribution présentant une pluralité de gorges externes débouchant dans une périphérie interne de la couronne de distribution,
lesdites gorges internes et externes étant configurées pour être mises en communication fluidique et former des conduits de circulation de fluide,
le noyau comprenant une pluralité de segments d'étanchéité configurés de manière à isoler chacun desdits conduits de circulation de fluide,
le noyau présentant une section externe décroissante depuis une extrémité distale vers une extrémité proximale,
le distributeur étant caractérisé en ce que l'un parmi le noyau et la couronne de distribution comprend une butée configurée de manière à venir au contact d'une paroi de l'autre parmi le noyau et la couronne de distribution afin de limiter le déplacement du noyau par rapport à la couronne de distribution selon une direction définie par l'axe.

Ladite butée est configurée de manière à limiter le déplacement selon l'axe du noyau par rapport à la couronne de distribution, de l'extrémité distale vers l'extrémité proximale.

Chacun desdits segments d'étanchéité du noyau est positionné dans un logement aménagé dans le noyau, et est en appui contre une face interne de la couronne de distribution, et la butée est configurée de manière à limiter le déplacement du noyau par rapport à la couronne de distribution selon une direction définie par l'axe de sorte que la distance entre le segment d'étanchéité proximal et le dégagement proximal de la couronne de distribution demeure non nulle, le segment d'étanchéité proximal étant le segment d'étanchéité le plus proche selon l'axe de l'extrémité proximale du noyau, et le dégagement proximal de la couronne de distribution étant défini comme la première variation de section de la surface interne de la couronne de distribution en appui contre le segment d'étanchéité proximal, en direction d'une extrémité proximale de la couronne de distribution.

Ladite butée est typiquement solidaire de la couronne de distribution, et est configurée de manière à venir au contact d'une paroi du noyau.

En variante, ladite butée est solidaire du noyau, et est configurée de manière à venir au contact d'une paroi de la couronne de distribution.

Le présent exposé concerne également un appareil hydraulique à pistons radiaux et came multilobes, comprenant un distributeur tel que défini précédemment, dans laquelle il existe un jeu non nul selon l'axe entre la butée du distributeur et une surface du noyau disposée en regard de la butée.

Le présent exposé concerne en outre un procédé d'assemblage d'un appareil hydraulique sur une fusée de roue, dans lequel
on positionne un premier ensemble de composants de l'appareil hydraulique autour d'un axe de la fusée de roue,
on fournit un distributeur tel que défini précédemment,
on positionne le distributeur en appui contre des composants du premier ensemble de composants, de manière à définir un jeu non nul selon un axe de la fusée de roue entre la butée du distributeur et une surface du noyau disposée en regard de la butée,
on solidarise le noyau à un composant du premier ensemble de composants,
on positionne un second ensemble de composants de l'appareil hydraulique, de manière à définir un volume interne de carter dans lequel est positionné le distributeur.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 représente une vue d'ensemble d'un appareil hydraulique comprenant un distributeur selon un aspect de l'invention,
- les figures 2, 3 et 4 sont des vues détaillées de modes de réalisation du distributeur,
- les figures 5 à 13 sont des variantes de modes de réalisation du distributeur.

Sur l'ensemble des figures, les éléments en commun sont repérés par des références numériques identiques.

### DESCRIPTION DETAILLEE D'EXEMPLES DE REALISATION

La figure 1 montre un système hydraulique comprenant un carter 10 dans lequel est disposé un appareil hydraulique 12, un arbre 14 engagé dans le carter 10 et un dispositif d'étanchéité 16 entre l'arbre et le carter. L'arbre 14 et le carter 10 sont montés mobiles en rotation l'un par rapport à l'autre autour d'un axe A. L'arbre 14 est typiquement un arbre de fusée de roue d'un véhicule, l'appareil hydraulique 12 réalisant alors typiquement l'entrainement en rotation d'une roue de véhicule.

L'appareil hydraulique 12 tel que représenté comprend un bloc-cylindres 12A, une came 12B et un distributeur 40 de fluide. La came 12B peut être une came multilobes. Il s'agit donc, avec le carter, d'un moteur hydraulique ou d'une pompe. Cet appareil hydraulique 12 peut être en particulier à pistons radiaux.

De manière connue en soi, les cylindres du bloc-cylindres 12A sont alimentés en fluide à partir d'un fluide distribué par le distributeur 40, via des gorges que l'on décrira par la suite.

Le distributeur 40 est lui-même relié à des conduites principales 1 et 2, respectivement pour l'alimentation et l'échappement de l'appareil hydraulique 12. En l'espèce, l'appareil hydraulique 12 peut être du type à bloc-cylindres 12A fixe et à carter 10 tournant, et les conduites d'alimentation et d'échappement 1 et 2 passent par l'arbre 14 de la fusée de roue, dans lequel elles sont orientées axialement, c'est-à-dire parallèlement à l'axe A de rotation, axe selon lequel l'arbre 14 est orienté.

Dans l'exemple représenté, une autre conduite 3 est percée axialement dans l'arbre 14. Il s'agit d'une conduite d'amenée de fluide, qui sert à amener le fluide vers l'espace intérieur 11 du carter 10, en particulier pour mettre cet espace en pression de manière à favoriser le désengagement des pistons de l'appareil hydraulique, et pour évacuer ce fluide lors de la mise au contact des pistons et de la came 12B.

Plus précisément, la conduite 3 permet de réaliser une amenée de fluide dans l'espace intérieur 11 du carter de manière à y entraîner une montée en pression entrainant une rétractation des pistons dans les cylindres du bloc-cylindres 12A de sorte que les pistons ne soient plus en contact avec la came 12B, opérant ainsi ce que l'on nomme un décrabotage de l'appareil hydraulique 10 et permettant de mettre le moteur en configuration de roue libre. A l'inverse, le fait de ramener les pistons au contact de la came 12B est nommé un crabotage ou une mise en cylindrée de l'appareil hydraulique 10. Le fluide amené par la conduite 3 parvient entre les faces en regard du distributeur 40 et de l'arbre 14 et circule vers l'espace intérieur 11 du carter 10, par exemple par une liaison dédiée, ou bien par un jeu ménagé sur une partie des cannelures entre l'arbre 14 et le bloc-cylindres 12A.

On voit ainsi que l'arbre présente seulement trois tronçons axiaux de conduite de fluide, à savoir deux tronçons principaux qui forment tout ou partie des conduites principales d'alimentation et d'échappement 1 et 2 et un tronçon auxiliaire qui forme tout ou partie de la conduite 3 de mise en pression du carter. Ce tronçon auxiliaire forme typiquement une conduite de drain du volume interne 11 du carter 10 lorsque l'appareil hydraulique 12 est en fonctionnement.

La came 12B forme une partie du carter 10, qui comprend également un couvercle 10A situé autour du distributeur 40 et solidarisé à la came 12B, typiquement par boulonnage, et une partie 10B formant par exemple une bride pour la connexion avec un organe entraîné par le moteur, par exemple le moyeu d'une roue. Du côté opposé à l'appareil hydraulique 12, le carter 10 est prolongé par une partie 10C, qui peut par exemple être engagée dans le moyeu d'une roue. Le carter 10 et l'arbre 14 sont montés en rotation relative. Pour cette raison, ils coopèrent l'un avec l'autre via des paliers 18A et 18B, logés en l'espèce dans la partie 10C du carter. De manière connue, ces paliers 18A et 18B peuvent être des paliers à roulements coniques. Le système peut servir à l'entraînement d'une roue d'un véhicule, auquel cas l'arbre 14 peut être un axe de fusée de roue.

Le distributeur 40 comprend une couronne de distribution 60 et un noyau 50, la couronne de distribution 60 et le noyau 50 sont à déplacement relatif en rotation. La couronne de distribution 60 est à déplacement relatif en rotation par rapport au bloc cylindre 12A, tandis que le noyau 50 est solidarisé à l'arbre 14, typiquement par boulonnage.

Les figures 2 et 3 sont des vues détaillées du distributeur 40 représenté sur la figure 1.

On définit pour le distributeur 40 une extrémité proximale 40P et une extrémité distale 40D, l'extrémité proximale 40P étant définie arbitrairement comme étant l'extrémité du distributeur 40 la plus proche de l'arbre 14. De la même manière, on définit pour le noyau 50 et pour la couronne de distribution 60 une extrémité proximale 50P, 60P et une extrémité distale 60P, 60D. Dans l'exemple représenté sur les figures, l'extrémité proximale 50P du noyau 50 forme l'extrémité proximale 40P du distributeur 40, et l'extrémité distale 60D de la couronne de distribution 60 forme l'extrémité distale 40D du distributeur 40.

Le noyau 50 est inséré via son extrémité proximale 50P dans la couronne de distribution 60 depuis l'extrémité distale 60D, et coulisse dans un volume interne de la couronne de distribution 60 en direction de l'extrémité proximale 60P, par exemple jusqu'à faire saillie de son extrémité proximale 60P. Le noyau 50 présente ainsi une section externe décroissante depuis son extrémité distale 50D vers son extrémité proximale 50P, tandis que la couronne de distribution 60 définit un logement interne délimité par une section interne dont la section diminue depuis l'extrémité distale 60D vers l'extrémité proximale 60P. Ces formes permettent typiquement d'obtenir une poussée axiale, et donc l'appui de la surface 60P de la couronne de distribution 60 sur le bloc cylindre 12A, lorsque les gorges 60A et 60 B sont mises en pression hydraulique. Le distributeur 40 comprend des conduits de d'alimentation 41 et 42 aménagés dans le noyau 50, qui sont seulement amorcés sur les figures, et qui, d'une part, débouchent sur la face radiale du distributeur interne 50 tournée vers l'arbre 14, de manière à être en regard avec les extrémités des conduites 1 et 2 situées à cette extrémité de l'arbre 14 et qui, d'autre part, sont reliés à des gorges de distribution aménagées dans le noyau 50 et dans la couronne de distribution 60. Des conduits de distribution débouchent radialement sur la face formant l'extrémité proximale 60P de la couronne de distribution 60 de manière à relier les gorges externes 60A et 60B au bloc cylindre 12A de l'appareil hydraulique 12, de manière à alimenter sélectivement chaque chambre du bloc cylindres 12A de l'appareil hydraulique 12 pendant sa rotation.

Le noyau 50 présente ainsi des gorges internes 50A et 50B débouchant dans sa périphérie externe, et reliées aux conduits de d'alimentation 41 et 42. La couronne de distribution 60 présente des gorges externes 60A et 60B débouchant dans la périphérie interne de la couronne de distribution 60, et configurées de manière à être chacune mise en communication fluidique avec au moins une gorge interne du noyau 50.

Les gorges externes 60A et 60B aménagées dans la couronne de distribution 60 sont reliées à des conduits débouchant sur la face radiale de la couronne de distribution 60 faisant face au bloc cylindres 12A, de manière à assurer l'alimentation et le refoulement de fluide.

La communication entre les conduites principales 1 et 2 et les conduits d'alimentation 41 et 42 est étanchée vis-à-vis du reste du système par tout moyen d'étanchéité approprié, par exemple par des joints annulaires 31 et 32 disposés entre les faces en regard du noyau 50 et de l'arbre 14, ou des segments, ou encore des compositions de joints et de segments.

De manière connue, le noyau 50 comprend une pluralité de rainures 51 dans lesquelles sont disposés des segments 52 assurant un contact étanche entre le noyau 50 et la couronne de distribution 60, et permettant ainsi d'isoler les différents conduits réalisés dans le distributeur 40 les uns par rapport aux autres, et par rapport au milieu extérieur aux gorges. Chaque gorge du distributeur 40 est donc encadrée de segments. Dans l'exemple représenté, chaque gorge interne 50A et 50B du noyau 50 est encadrée par deux paires de rainures 51 et de segments 52.

Les moyens d'étanchéité 52 sont typiquement placés au montage dans les gorges 51 en les étirant pour augmenter leur diamètre. Puis ils se placent dans les gorges 51. Ensuite, le noyau 50 est placé dans la couronne 60, et les moyens d'étanchéité 52 sont en appui sur la paroi interne de la couronne 60. Cela permet d'avoir un mouvement, en particulier un glissement essentiellement axial selon l'axe A-A entre le noyau et la couronne, tout en obtenant l'étanchéité des gorges 50A et 50B.

Comme indiqué dans le préambule de la présente demande de brevet, une problématique récurrente lors de l'assemblage de l'appareil hydraulique est le maintien en position des segments 52 dans les rainures 51 lorsque le distributeur 40 est manipulé individuellement, ou plus généralement lorsque le distributeur 40 n'est pas monté en appui contre d'autres composants d'appareil hydraulique. En effet, on comprend que si le noyau 50 coulisse dans la couronne de distribution 60 lors de sa manipulation pour le mettre en position, il y a un risque que des segments sortent du volume interne défini par la couronne de distribution 60, et se désengagent, en particulier au niveau de l'extrémité proximale 50P du noyau 50.

Afin de répondre à une telle problématique, le distributeur 40 tel que proposé comprend une butée 65 formée dans ou portée par le noyau 50 ou par la couronne de distribution 60, configurée de manière à limiter le déplacement du noyau par rapport à la couronne de distribution selon une direction définie par l'axe A. On se référera par la suite de manière générale à une butée 65. On comprend que la couronne de distribution 60 peut présenter une butée unique, plusieurs butées similaires agencées autour de l'axe A, ou encore une annulaire, le fonctionnement demeurant alors inchangé.

Cette butée 65 s'étend depuis la surface interne de la couronne de distribution 60, de manière à venir au contact d'une paroi d'une gorge interne 50A ou 50B du noyau 50 et ainsi limiter le déplacement du noyau 50 par rapport à la couronne de distribution 60 selon l'axe A dans un sens allant de l'extrémité distale 40D vers l'extrémité proximale 40P du distributeur 40.

La butée 65 est typiquement une nervure ou un épaulement s'étendant depuis la surface interne de la couronne de distribution 6.

La butée est typiquement une pièce rapportée, telle qu'une goupille, insérée dans une gorge interne du noyau 50 comme on le verra par la suite en référence aux différents modes de réalisation.

Dans l'exemple représenté sur les figures 2 et 3, la butée 65 est un épaulement formé dans la paroi interne de la couronne de distribution 60, configurée de manière à s'étendre dans la gorge interne 50B lorsque le noyau 50 est inséré dans la couronne de distribution 60.

La butée 65 est configurée de manière à ne pas venir au contact du noyau 50 une fois que l'appareil hydraulique est assemblé. Plus précisément, la butée 65 est ainsi configurée pour ne pouvoir venir au contact du noyau 50 que lors de l'assemblage de l'appareil hydraulique comprenant le distributeur 40.

La figure 2 est ainsi une vue détaillée du distributeur 40 représenté sur la figure 1, tandis que la figure 3 est une vue du distributeur 40 pris isolément.

Comme on le voit sur la figure 2, un jeu fonctionnel J non nul demeure entre la butée 65 et la surface du noyau 50 en regard de la butée 65, ici une paroi de la gorge interne 50B. Ce jeu fonctionnel résulte des différentes surfaces de contact du noyau 50 et de la couronne de distribution 60 avec les autres éléments de l'appareil hydraulique 12, notamment avec l'arbre 14 et le bloc-cylindres 12A.

A l'inverse, lorsque le distributeur 40 est pris isolément comme représenté sur la figure 3, le noyau 50 n'est plus limité en translation par son contact avec l'arbre 14. La butée 65 permet alors de limiter le déplacement du noyau 50 par rapport à la couronne de distribution 60 dans un sens allant de l'extrémité distale 60D vers l'extrémité proximale 60P de la couronne de distribution 60. Plus précisément, si on considère la position du distributeur 40 représentée sur la figure 2, un déplacement additionnel correspondant au jeu fonctionnel J peut se produire lorsque le distributeur 40 est pris isolément.

La butée 65 est configurée de manière à limiter le déplacement du noyau 50 par rapport à la couronne de distribution 60 afin d'empêcher qu'un segment 52 du noyau 50 dépasse l'extrémité proximale 60P de la couronne de distribution 60, ou plus précisément ne sorte de la couronne de distribution 60.

Plus précisément, on considère ici le segment 52 d'étanchéité le plus proche de l'extrémité proximale 50P du noyau 50. La couronne de distribution 60 présente une surface interne en regard de ce segment 52. On définit pour cette surface interne de la couronne de distribution 60 un dégagement proximal 63, correspondant à la première variation de section de la surface interne de la couronne de distribution en regard du segment 52, en direction de l'extrémité proximale 60P de la couronne de distribution 60.

En pratique, ce dégagement proximal 63 correspond ainsi à une section de la couronne de distribution 60 n'assurant pas nécessairement un maintien du segment 52 dans son logement 51 du noyau 50.

La butée 65 est configurée de sorte que la distance mesurée selon l'axe A entre le dégagement proximal 63 et le segment le plus proche (selon l'axe A) de l'extrémité proximale 50P du noyau 50 demeure non nulle, et donc de sorte que le segment 52 ne puisse pas aller au-delà du dégagement proximal 63. Ainsi, le segment 52 le plus proche de l'extrémité proximale 50P du noyau 50 demeure maintenu en place par la surface interne de la couronne de distribution 60.

Dans certains modes de réalisation, le dégagement proximal 63 correspond à l'extrémité proximale 60P de la couronne de distribution 60. La butée 65 est alors configurée de manière à ce que la longueur (mesurée selon l'axe A) de la portion du noyau 50 pouvant venir en saillie de l'extrémité proximale 60P de la couronne de distribution 60 soit strictement inférieure à la distance (mesurée selon l'axe A) entre l'extrémité proximale 50P du noyau 50 et le segment 51 le plus proche de ladite extrémité proximale 50P du noyau 50.

En effet, lors du montage du distributeur 40 contre l'arbre 14 et contre le bloc cylindres 12A, l'utilisateur va maintenir le distributeur 40 par son extrémité distale 40P afin de venir le disposer en appui contre l'arbre 14 et contre le bloc cylindres 12A. L'utilisateur prévient ainsi un désengagement via l'extrémité distale 40D, tandis que la butée 65 prévient un désengagement via l'extrémité proximale 40P. L'utilisateur peut ensuite solidariser le noyau 50 à l'arbre 14, par exemple par boulonnage, ce qui fixe le distributeur 40 et prévient alors tout risque ultérieur de chute avant de positionner les éléments restant du système.

De cette manière, les segments 52 sont maintenus enserrés entre le noyau 50 et la couronne de distribution 60, ce qui prévient tout risque de perte ou de chute accidentelle d'un segment.

La figure 4 présente une variante du mode de réalisation représenté sur la figure 3.

La butée 65 est ici un épaulement s'étendant depuis une paroi radiale d'une gorge externe 60A. Comme pour le mode de réalisation décrit en référence à la figure 3, la butée 65 vient au contact d'une paroi radiale d'une gorge interne, ici la gorge interne 50A afin de limiter le déplacement du noyau 50 par rapport à la couronne de distribution 60 dans un sens allant de l'extrémité distale 60D vers l'extrémité proximale 60P de la couronne de distribution 60.

Les figures 5 à 9 sont des variantes de modes de réalisation du distributeur.

La figure 5 représente une variante dans laquelle la butée 65 est formée par un épaulement s'étendant depuis la périphérie externe du noyau 50 du distributeur 40. Cet épaulement formant butée 65 vient alors en butée contre une surface radiale de la couronne de distribution 60, afin de limiter le déplacement du noyau 50 par rapport à la couronne de distribution 60 dans un sens allant de l'extrémité distale 60D vers l'extrémité proximale 60P de la couronne de distribution 60. L'épaulement tel que représenté est formé adjacent à la gorge interne 50B, on comprend qu'il peut également être formé adjacent à la gorge interne 50A, la fonction étant alors réalisée à l'identique.

La figure 6 représente une autre variante dans laquelle la butée 65 est formée au niveau de l'extrémité proximale 60P de la couronne de distribution 60. Cette butée 65 limite ainsi le mouvement du noyau 50 dont une paroi radiale vient au contact de la butée 65. Le fonctionnement demeure inchangé. On note que la butée 65 forme le dégagement proximal 63, mais assure de par son emplacement que les segments ne puissent pas sortir de la couronne de distribution 60 par l'extrémité proximale.

La figure 7 représente une autre variante dans laquelle la butée 65 est formée par une vis introduite dans un perçage 66 formé dans la couronne de distribution 60. Le perçage 66 est réalisé de manière à ce que la vis formant la butée puisse être insérée dans une gorge interne, ici la gorge interne 50B. L'extrémité de la vis pénétrant dans la gorge interne vient ici définir un débattement axial limité du noyau 50 par rapport à la couronne de distribution 60 selon les deux sens de l'axe A. Dans un tel mode de réalisation, une fois le distributeur 40 positionné, la vis peut être maintenue en position ou être retirée par l'opérateur, et le perçage 66 est alors obturé. Cette variante est notamment avantageuse en ce que le distributeur 40 ne peut se désassembler, en particulier dans le cas d'une utilisation en tant que pièce détachée qui a été assemblée avant son transport, ce qui facilite alors le montage sur l'appareil hydraulique. Des éléments d'étanchéité tels que des joints (non représentés) sont typiquement prévus entre la vis et le perçage 66. Un jeu fonctionnel est typiquement prévu radialement entre l'extrémité libre de la vis formant la butée 65 et la paroi axiale de la gorge associée.

La figure 8 représente une autre variante dans laquelle un épaulement s'étend depuis l'extrémité distale 50D du noyau 50. Cet épaulement forme la butée 65, et est configuré pour venir en appui contre une surface radiale de la couronne de distribution 60 formant son extrémité distale 60D, ou proche de l'extrémité distale 60D.

La figure 9 représente une autre variante dans laquelle la butée 65 est formée par un insert positionné dans un logement 67 formé dans une gorge interne, ici la gorge interne 50B. L'insert est par exemple un circlip, un anneau, segment d'anneau ou demi-anneau, une goupille ou tout autre élément adapté. Dans le mode de réalisation représenté sur la figure 9, la butée 65 est formée par une goupille. Comme pour les modes de réalisation décrits précédemment, cet insert forme une butée 65 permettant de limiter le déplacement du noyau 50 par rapport à la couronne de distribution 60 dans un sens allant de l'extrémité distale 60D vers l'extrémité proximale 60P de la couronne de distribution 60. Un jeu fonctionnel est prévu radialement entre l'extrémité libre de l'insert formant la butée et la paroi axiale de la gorge associée.

On comprend à la lecture de ce qui précède que la butée 65 est formée sur l'un parmi le noyau 50 et la couronne de distribution 60, et est adaptée pour venir au contact d'une surface de l'autre parmi le noyau 50 et la couronne de distribution 60. La butée 65 est uniquement exploitée lors de l'assemblage d'un appareil hydraulique. Plus généralement, la butée 65 peut être qualifiée d'interne au distributeur 40, en ce qu'elle ne nécessite pas d'éléments externes au distributeur 40 pour réaliser sa fonction. Une fois l'appareil hydraulique assemblé, la butée 65 n'est plus au contact du noyau 50 afin d'éviter de générer des frottements additionnels entre le noyau 50 et la couronne de distribution 60.

On comprend ainsi que les différents modes de réalisation représentés sur les figures 1 à 6 permettent de limiter le déplacement relatif du noyau 50 par rapport à la couronne de distribution 60 dans un sens donné, à savoir un déplacement du noyau 50 dans le sens allant de l'extrémité distale 60D de la couronne de distribution 60 vers l'extrémité proximale 60P de la couronne de distribution 60.

En variante de ces différents modes de réalisation déjà décrits, le distributeur 40 tel que proposé peut également comprendre une butée secondaire telle qu'un anneau élastique ou un couvercle afin de limiter le déplacement relatif du noyau 50 par rapport à la couronne de distribution 60 dans l'autre sens, à savoir un déplacement du noyau 50 dans le sens allant de l'extrémité proximale 60P de la couronne de distribution 60 vers l'extrémité distale 60D de la couronne de distribution 60. La butée secondaire est typiquement amovible.

Les figures 10 et 11 présentent ainsi deux variantes comprenant une telle butée secondaire sous la forme d'un anneau élastique 7.

La figure 10 est une variante de la figure 4, dans laquelle un anneau élastique 7 est inséré dans une gorge 67 aménagée à proximité de l'extrémité distale 60D de la couronne de distribution 60. De tels anneaux élastiques sont communément désignés par l'appellation « circlip ».

L'anneau élastique 7 définit ici une butée limitant le déplacement relatif du noyau 50 par rapport à la couronne de distribution 60 dans le sens allant de l'extrémité proximale 60P de la couronne de distribution 60 vers l'extrémité distale 60D de la couronne de distribution 60 ; l'extrémité distale 50D du noyau 50b vient alors en butée contre l'anneau élastique 7.

La figure 11 est une autre variante de la figure 4, dans laquelle l'anneau élastique 7 est ici positionné dans une gorge 57 aménagée dans le noyau 50, à proximité de son extrémité proximale 50P. Comme précédemment, l'anneau élastique 7 définit une butée limitant le déplacement relatif du noyau 50 par rapport à la couronne de distribution 60 dans le sens allant de l'extrémité proximale 60P de la couronne de distribution 60 vers l'extrémité distale 60D de la couronne de distribution 60 ; l'anneau élastique 7 vient alors en butée contre le dégagement proximal 63 de la couronne de distribution 60.

Les figures 10 et 11 décrites précédemment présentent ainsi différents modes de réalisation pour l'ajout d'une butée secondaire 7. On comprend que ces modes de réalisation ont été présentés comme variantes de la figure 4, mais que les différents montages d'un anneau élastique 7 formant une telle butée secondaire peuvent également être appliqués pour les autres modes de réalisation déjà décrits en référence aux autres figures, l'emplacement de la butée secondaire 7 étant déterminé notamment en fonction de celui de la butée 65.

La figure 12 présente un autre mode de réalisation de la butée secondaire 7, qui présente ici la forme d'une coiffe. La couronne de distribution 60 présente une gorge externe 68 s'étendant typiquement sur toute sa périphérie externe, dans laquelle sont engagées des pattes de fixation 71 de la coiffe 7. La coiffe 7 recouvre ici au moins partiellement l'extrémité distale 60D de la couronne de distribution 60, de manière à définir une butée limitant le déplacement relatif du noyau 50 par rapport à la couronne de distribution 60 dans le sens allant de l'extrémité proximale 60P de la couronne de distribution 60 vers l'extrémité distale 60D de la couronne de distribution 60, l'extrémité distale 50D du noyau 50 venant alors au contact de la coiffe 7. La coiffe 7 présente typiquement une ou plusieurs ouvertures afin de permettre le passage de boulons notamment pour l'assemblage du noyau 50 et de la couronne de distribution 60 sur les autres composants d'un appareil hydraulique tout en conservant la coiffe 7 en place, cette dernière étant alors retirée suite à cet assemblage. La figure 13 est un exemple de mode de réalisation d'une telle coiffe 7.

Tout comme les modes de réalisation comprenant un anneau élastique 7 formant la butée secondaire, on comprend que le mode de réalisation dans lequel la butée secondaire 7 est formée par une coiffe a été décrit en référence à la figure 4, mais que ce mode de réalisation peut être employé pour les différents modes de réalisation de la butée 65.

Afin d'assembler un appareil hydraulique tel que présenté sur la figure 1, un opérateur va dans un premier temps positionner les paliers 18A et 18B ainsi que le segment de carter 10C autour de l'arbre 14, puis le segment de carter 10B. Si l'opérateur réalise l'assemblage directement sur un véhicule, les éléments précédents sont déjà assemblés et constituent une fusée de roue sur un moyeu. L'opérateur va ensuite placer le bloc cylindres 12A et la came 12B. Il va ensuite amener le distributeur 40 afin de le positionner en appui contre l'arbre 14 et contre le bloc cylindres 14A comme indiqué précédemment (en ayant le cas échéant retiré la butée secondaire 7), la butée 65 assurant alors une fonction de maintien en position des segments 52 en les maintenant enserrés entre le noyau 50 et la couronne de distribution 60. L'opérateur positionne ensuite couvercle 10A qui va maintenir le distributeur 40 en position.

Le distributeur 40 tel que proposé permet ainsi de faciliter les opérations d'assemblage d'un appareil hydraulique comprenant un tel distributeur, et évite ainsi les risques de pertes de temps ou d'endommagement du distributeur 40 résultant d'une perte de segment 52 liée à un déplacement excessif du noyau 50 par rapport à la couronne de distribution 60 alors que le distributeur 40 n'a pas encore été assemblé à d'autres composants d'appareil hydraulique. Ces avantages s'appliquent également plus généralement pour toute opération de transport, ou impliquant une manipulation du distributeur 40 avant son montage.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

Il est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé.

## Revendications

1. Distributeur (40) pour appareil hydraulique, comprenant un noyau (50) et une couronne de distribution (60) monté tournant autour du noyau (50) selon un axe (A) définissant une extrémité proximale (40P) et une extrémité distale (40D), la couronne de distribution (60) et le noyau (50) étant monté coulissants l'un par rapport à l'autre selon l'axe (A),
le noyau (50) présentant une pluralité de gorges internes (50A, 50B) débouchant dans une périphérie externe du noyau (50),
la couronne de distribution (60) présentant une pluralité de gorges externes (60A, 60B) débouchant dans une périphérie interne de la couronne de distribution (60),
lesdites gorges internes (50A, 50B) et externes (60A, 60B) étant configurées pour être mises en communication fluidique et former des conduits de circulation de fluide,
le noyau (50) comprenant une pluralité de segments d'étanchéité (52) configurés de manière à isoler chacun desdits conduits de circulation de fluide,
le noyau (50) présentant une section externe décroissante depuis une extrémité distale (50D) vers une extrémité proximale (50P),
dans lequel l'un parmi le noyau (50) et la couronne de distribution (60) comprend une butée (65) configurée de manière à venir au contact d'une paroi de l'autre parmi le noyau (50) et la couronne de distribution (60) afin de limiter le déplacement du noyau (50) par rapport à la couronne de distribution (60) selon une direction définie par l'axe (A), de l'extrémité distale (60D) vers l'extrémité proximale (60P),
chacun desdits segments d'étanchéité (52) du noyau (50) étant positionné dans un logement (51) aménagé dans le noyau (50), et pétant en appui contre une face interne de la couronne de distribution (60), le distributeur (40) étant **caractérisé en ce que** la butée (65) est configurée de manière à limiter le déplacement du noyau (50) par rapport à la couronne de distribution (60) selon une direction définie par l'axe (A) de sorte que la distance entre le segment d'étanchéité (52) proximal et le dégagement proximal (63) de la couronne de distribution (60) demeure non nulle,
le segment d'étanchéité (52) proximal étant le segment d'étanchéité (52) le plus proche selon l'axe (A) de l'extrémité proximale (50P) du noyau (50), et
le dégagement proximal (63) de la couronne de distribution (60) étant défini comme la première variation de section de la surface interne de la couronne de distribution (60) en appui contre le segment d'étanchéité (52) proximal, en direction d'une extrémité proximale (60P) de la couronne de distribution (60).

2. Distributeur selon la revendication 1, dans lequel ladite butée (65) est solidaire de la couronne de distribution (60), et est configurée de manière à venir au contact d'une paroi du noyau (50).

3. Distributeur selon la revendication 1, dans lequel ladite butée (65) est solidaire du noyau (50), et est configurée de manière à venir au contact d'une paroi de la couronne de distribution (60).

4. Distributeur selon l'une des revendications 1 à 3, comprenant en outre une butée secondaire (7) assemblée sur le noyau (50) ou sur la couronne de distribution (60), de sorte que le déplacement du noyau (50) par rapport à la couronne de distribution (60) selon une direction définie par l'axe (A) soit limité dans un sens par la butée (65), et dans l'autre sens par la butée secondaire (7).

5. Distributeur selon la revendication 4, dans lequel la butée secondaire (7) est un anneau élastique monté dans une gorge (57, 67) aménagée dans le noyau (50) ou dans la couronne de distribution (60).

6. Distributeur selon la revendication 4, dans lequel la butée secondaire (7) est un élément formant un couvercle, monté autour de l'extrémité distale (60D) de la couronne de distribution (60), ledit élément formant couvercle présentant une surface formant une butée lors du déplacement du noyau (50) par rapport à la couronne de distribution (60) selon l'axe (A) dans un sens allant de l'extrémité proximale (60P) vers l'extrémité distale (60D) de la couronne de distribution (60).

7. Appareil hydraulique à pistons radiaux et came multilobes, comprenant un distributeur (40) selon l'une des revendications précédentes, dans laquelle il existe un jeu (J) non nul selon l'axe (A) entre la butée (65) du distributeur (40) et une surface du noyau (50) disposée en regard de la butée (65).

8. Procédé d'assemblage d'un appareil hydraulique sur une fusée de roue, dans lequel
on positionne un premier ensemble de composants de l'appareil hydraulique autour d'un axe (14) de la fusée de roue,
on fournit un distributeur (40) selon l'une des revendications 1 à 6,
on positionne le distributeur (40) en appui contre des composants du premier ensemble de composants, de manière à définir un jeu (J) non nul selon un axe (A) de la fusée de roue entre la butée (65) du distributeur et une surface du noyau (50) disposée en regard de la butée (65),
on solidarise le noyau (50) à un composant du premier ensemble de composants,
on positionne un second ensemble de composants de l'appareil hydraulique, de manière à définir un volume interne de carter dans lequel est positionné le distributeur (40).

## Patentansprüche

1. Verteiler (40) für ein hydraulisches Gerät, umfassend einen Kern (50) und einen Verteilerkranz (60), der um den Kern (50) entlang einer Achse (A) montiert ist, die ein proximales Ende (40P) und ein distales Ende (40D) definiert, wobei der Verteilerkranz (60) und der Kern (50) entlang der Achse (A) gleitend in Bezug aufeinander montiert sind,
wobei der Kern (50) mehrere innere Rillen (50A, 50B) aufweist, die in einen äußeren Umfang des Kerns (50) münden,
wobei der Verteilerkranz (60) mehrere äußere Rillen (60A, 60B) aufweist, die in einen inneren Umfang des Verteilerkranzes (60) münden,
wobei die inneren (50A, 50B) und äußeren Rillen (60A, 60B) dazu ausgestaltet sind, in Fluidverbindung versetzt zu werden und Kanäle zum Umwälzen von Fluid zu bilden,
wobei der Kern (50) mehrere Dichtsegmente (52) umfasst, die dazu ausgestaltet sind, jeden der Kanäle zum Umwälzen von Fluid zu isolieren,
wobei der Kern (50) einen sich verringernden äußeren Querschnitt von einem distalen Ende (50D) zu einem proximalen Ende (50P) aufweist,
wobei einer von dem Kern (50) und dem Verteilerkranz (60) einen Anschlag (65) umfasst, der auf solche Weise ausgestaltet ist, dass er mit einer Wand des anderen von dem Kern (50) und dem Verteilerkranz (60) in Kontakt gelangt, um die Verschiebung des Kerns (50) in Bezug auf den Verteilerkranz (60) gemäß einer Richtung, die durch die Achse (A) definiert wird, von dem distalen Ende (60D) zu dem proximalen Ende (60P) zu begrenzen,
wobei jedes der Dichtsegmente (52) des Kerns (50) in einer Aufnahme (51) positioniert ist, die in den Kern (50) eingebracht ist, und gegen eine innere Fläche des Verteilerkranzes (60) anliegt,
wobei der Verteiler (40) **dadurch gekennzeichnet ist, dass** der Anschlag (65) auf solche Weise ausgestaltet ist, dass er die Verschiebung des Kerns (50) in Bezug auf den Verteilerkranz (60) in einer Richtung, die durch die Achse (A) definiert wird, derart begrenzt, dass der Abstand zwischen dem proximalen Dichtsegment (52) und dem proximalen Abstand (63) des Verteilerkranzes (60) ungleich null bleibt,
wobei das proximale Dichtsegment (52) das Dichtsegment (52) ist, das entlang der Achse (A) dem proximalen Ende (50P) des Kerns (50) am nächsten liegt, und der proximale Abstand (63) des Verteilerkranzes (60) definiert ist als die erste Variation des Querschnitts der inneren Oberfläche des Verteilerkranzes (60) in Anlage gegen das proximale Dichtsegment (52), in der Richtung von einem proximalen Ende (60P) des Verteilerkranzes (60).

2. Verteiler nach Anspruch 1, wobei der Anschlag (65) fest mit dem Verteilerkranz (60) verbunden ist und auf solche Weise ausgestaltet ist, dass er mit einer Wand des Kerns (50) in Kontakt gelangt.

3. Verteiler nach Anspruch 1, wobei der Anschlag (65) fest mit dem Kern (50) verbunden ist und auf solche Weise ausgestaltet ist, dass er mit einer Wand des Verteilerkranzes (60) in Kontakt gelangt.

4. Verteiler nach einem der Ansprüche 1 bis 3, ferner umfassend einen sekundären Anschlag (7), der auf den Kern (50) oder auf den Verteilerkranz (60) aufgebaut ist, auf solche Weise, dass die Verschiebung des Kerns (50) in Bezug auf den Verteilerkranz (60) in einer Richtung, die durch die Achse (A) definiert wird, in einer Richtung durch den Anschlag (65) und in der anderen Richtung durch den sekundären Anschlag (7) begrenzt wird.

5. Verteiler nach Anspruch 4, wobei der sekundäre Anschlag (7) ein elastischer Ring ist, der in einer Rille (57, 67) montiert ist, die in den Kern (50) oder in den Verteilerkranz (60) eingebracht ist.

6. Verteiler nach Anspruch 4, wobei der sekundäre Anschlag (7) ein Element ist, das eine Abdeckung bildet, und um das distale Ende (60D) des Verteilerkranzes (60) montiert ist, wobei das Element, das eine Abdeckung bildet, eine Oberfläche aufweist, die einen Anschlag bei der Verschiebung des Kerns (50) in Bezug auf den Verteilerkranz (60) gemäß der Achse (A) in einer Richtung bildet, die von dem proximalen Ende (60P) zu dem distalen Ende (60D) des Verteilerkranzes (60) geht.

7. Hydraulisches Gerät mit Radialkolben und Nocken mit mehreren Fortsätzen, umfassend einen Verteiler (40) nach einem der vorhergehenden Ansprüche, wobei ein Spiel (J) ungleich null gemäß der Achse (A) zwischen dem Anschlag (65) des Verteilers (40) und einer Oberfläche des Kerns (50) vorliegt, die zu dem Anschlag (65) hin weisend angeordnet ist.

8. Verfahren zum Anbauen eines hydraulischen Geräts an einen Radachsschenkel, wobei
eine erste Anordnung von Komponenten des hydraulischen Geräts um eine Achse (14) des Radachsschenkels positioniert wird,
ein Verteiler (40) nach einem der Ansprüche 1 bis 6 bereitgestellt wird,
der Verteiler (40) in Anlage gegen die Komponenten der ersten Anordnung von Komponenten so positioniert wird, dass ein Spiel (J) ungleich null entlang einer Achse (A) des Radachsschenkels zwischen dem Anschlag (65) des Verteilers und einer Oberfläche des Kerns (50) definiert wird, die zu dem Anschlag (65) hin weisend angeordnet ist,
der Kern (50) mit einer Komponente der ersten Anordnung von Komponenten fest verbunden wird,
eine zweite Anordnung von Komponenten des hydraulischen Geräts so positioniert wird, dass ein inneres Gehäusevolumen definiert wird, in welchem der Verteiler (40) positioniert wird.

## Claims

1. A distributor (40) for a hydraulic apparatus, comprising a core (50) and a distribution ring (60) rotatably mounted around the core (50) along an axis (A) defining a proximal end (40P) and a distal end (40D), the distribution ring (60) and the core (50) being slidably mounted relative to each other along the axis (A),
the core (50) having a plurality of inner grooves (50A, 50B) opening into an outer periphery of the core (50),
the distribution ring (60) having a plurality of outer grooves (60A, 60B) opening into an inner periphery of the distribution ring (60),
said inner (50A, 50B) and outer (60A, 60B) grooves being configured so as to be brought into fluid communication and form fluid circulation ducts,
the core (50) comprising a plurality of sealing segments (52) configured so as to isolate each of said fluid circulation ducts,
the core (50) having an outer section decreasing from a distal end (50D) towards a proximal end (50P),
wherein one among the core (50) and the distribution ring (60) comprises an abutment (65) configured so as to come into contact with a wall of the other among the core (50) and the distribution ring (60) in order to limit the movement of the core (50) relative to the distribution ring (60) along a direction defined by the axis (A), from the distal end (60D) towards the proximal end (60P),
each of said sealing segments (52) of the core (50) being positioned in a housing (51) arranged in the core (50), and bearing against an inner face of the distribution ring (60),
the distributor (40) being **characterized in that**:
the abutment (65) is configured so as to limit the movement of the core (50) relative to the distribution ring (60) along a direction defined by the axis (A) so that the distance between the proximal sealing segment (52) and the proximal clearance (63) of the distribution ring (60) remains a non-zero distance,
the proximal sealing segment (52) being the closest sealing segment (52) along the axis (A) of the proximal end (50P) of the core (50), and
the proximal clearance (63) of the distribution ring (60) being defined as the first variation in section of the inner surface of the distribution ring (60) bearing against the proximal sealing segment (52) towards a proximal end (60P) of the distribution ring (60).

2. The distributor according to claim 1, wherein said abutment (65) is secured to the distribution ring (60), and is configured so as to come into contact with a wall of the core (50).

3. The distributor according to claim 1, wherein said abutment (65) is secured to the core (50), and is configured so as to come into contact with a wall of the distribution ring (60).

4. The distributor according to any of claims 1 to 3, further comprising a secondary abutment (7) assembled on the core (50) or on the distribution ring (60), so that the movement of the core (50) relative to the distribution ring (60) along a direction defined by the axis (A) is limited in one direction by the abutment (65), and in the other direction by the secondary abutment (7).

5. The distributor according to claim 4, wherein the secondary abutment (7) is an elastic ring mounted in a groove (57, 67) arranged in the core (50) or in the distribution ring (60).

6. The distributor according to claim 4, wherein the secondary abutment (7) is an element forming a cover, mounted around the distal end (60D) of the distribution ring (60), said element forming a cover having a surface forming an abutment during the movement of the core (50) relative to the distribution ring (60) along the axis (A) in a direction from the proximal end (60P) towards the end distal (60D) of the distribution ring (60).

7. A hydraulic radial-piston and multilobe-cam apparatus, comprising a distributor (40) according to any of the preceding claims, wherein there is a non-zero gap (J) along the axis (A) between the abutment (65) of the distributor (40) and a surface of the core (50) disposed opposite the abutment (65).

8. A method for assembling a hydraulic apparatus on a wheel spindle, wherein
a first set of components of the hydraulic apparatus is positioned about an axis (14) of the wheel spindle,
a distributor (40) is provided according to any of claims 1 to 6,
the distributor (40) is positioned bearing against components of the first set of components, so as to define a non-zero gap (J) along an axis (A) of the wheel spindle between the abutment (65) of the distributor and a surface of the core (50) disposed opposite the abutment (65),
the core (50) is secured to a component of the first set of components
a second set of components of the hydraulic apparatus is positioned, so as to define an inner casing volume in which the distributor (40) is positioned.
